# FASCICULE DE BREVET EUROPEEN

(11) **EP 0 038 247 B1**
(45) Date de publication et mention de la délivrance du brevet: **13.02.1985**
(21) Numéro de dépôt: 81400539.3
(22) Date de dépôt: 03.04.1981
(51) Int. Cl.: D06F 39/02

(54) **Machine à laver le linge comportant des boîtes à produits améliorées**
Wäschewaschmaschine mit Reinigungsmittelbehältern
Laundry washing machine with additives dispensers

(30) Priorité: 14.04.1980 FR 8008275
(43) Date de publication de la demande: 21.10.1981
(73) Titulaire: THOMSON-BRANDT, 75379 Paris Cedex 08 (FR)
(72) Inventeur: Burgel, Christian, F-75360 Paris Cedex 08 (FR)
(74) Mandataire: Thrierr, Françoise

## Description

La présente invention concerne une machine à laver le linge comportant des boîtes à produits dont le contenu va pouvoir se vider automatiquement dans la cuve de la machine au moment voulu, ces boîtes étant particulièrement simples, efficaces, et ne nécessitant aucune électro-vanne particulière.

Les machines à laver le linge comportent pratiquement toutes des boîtes à produits que l'on remplit, avant le fonctionnement de la machine, avec les produits appropriés; ces produits sont par exemple: la lessive destinée au lavage proprement dit (par opposition au produit de prélavage), l'eau de Javel ou les assouplissants.

Dans de nombreuses machines connues jusqu'à présent, l'évacuation des produits de ces boîtes se fait, au moment voulu, par ouverture d'électro-vannes commandées par le programmateur de la machine, une électro-vanne étant par exemple associée à chaque boîte à produit. Ces techniques de déversement des produits dans la cuve de la machine à laver présentent plusieurs inconvénients. Elles sont peu économiques dans la mesure où il faut prévoir une électro-vanne par boîte à produit; elles peuvent présenter des défaillances dans la mesure où one électro-vanne peut tomber en panne.

D'autres solutions plus simples et plus économiques ont déjà été décrites, par exemple dans la demande de brevet allemand DE-A-2 116 980 de la Société Licentia. Dans cette demande de brevet on a décrit un procédé consistant, pour venir vider, au moment voulu, le produit se trouvant dans une boîte à produit placée à la partie supérieure de la cuve, à faire tourner le tambour de la machine dans la cuve partiellement remplie d'eau, à une vitesse suffisante pour qu'il se crée autour de ce tambour un anneau d'eau. Cet anneau d'eau crée en quelque sorte des projections qui viennent remplir la boîte à produit et la faire se vider dans la cuve.

Cette solution est très intéressante dans la mesure où elle élimine complètement les électrovannes classiques.

Une variante de machine utilisant ce procédé a été décrite par la demanderesse dans la demande de brevet français N° 79/10530 déposée le 25 Avril 1979 et publiée sous le FR-A-2 455 113. Dans la machine décrite dans cette demande de brevet, le principe de l'anneau créé par une rotation suffisamment rapide du tambour, est utilisé pour venir vider des boîtes à produit accrochées sous le couvercle supérieur de la machine. Cette solution présente par rapport à la précédente l'avantage, notamment, de désencombrer la cuve et donc de permettre de réaliser des machines moins encombrantes.

Cette solution présente par contre un inconvénient commun avec celle de la demande brevet allemand précitée. En effet, tant qu'il s'agit de faire déverser dans la cuve des produits liquides, l'évacuation de ces produits se fait convenablement. Par contre, dès qu'il s'agit de faire déverser dans la cuve des produits pulvérulents tels que la lessive en poudre par exemple, il se pose des problèmes d'évacuation.

En effet, les boîtes à poudre doivent présenter un volume suffisant pour contenir les doses de lessive nécessaires à un lavage. Lorsque l'eau arrive dans la dans la boîte à poudre, la lessive avant de commencer à être évacuée, s'humidifie et risque de créer des blocs de poudre humide qui risqueront d'être longs à se désagréger, et qui quelquefois même, ne se désagrégeront pas complètement avant le début du lavage. Ainsi la lessive qui ne pourra plus être évacuée pendant le lavage proprement dit, puisque le tambour tournera à une vitesse inférieure insuffisante pour créer l'anneau d'eau, n'aura pas été complètement libérée dans la cuve, et le lavage se fera avec une quantité de poudre insuffisante.

La présente invention concerne une machine à laver comportant au moins une boîte à produits pulvérulents (poudre), agencée et disposée dans la machine de façon d'une part à présenter un encombrement minimal et à permettre la réalisation de machines petites et facilement encastrables, et d'autre part à permettre une évacuation totale et rapide de toute la poudre contenue dans la boîte.

Selon l'invention, une machine à laver le linge comportant un tambour tournant dans une cuve autour d'un axe horizontal, et au moins une boîte logée entre le tambour et la partie supérieure de la cuve pour le stockage momentané de produits pulvérulents de traitement, et débordant dans une zone d'ouverture de la machine de manière à pouvoir recevoir le produit pulvérulent à stocker, l'évacuation de ces produits dans la cuve se faisant, sur commande, par formation d'un anneau d'eau autour du tambour tournant dans la cuve contenant de l'eau et introduction de cette eau dans la boîte à produits dont le fond épouse la forme du tambour, est caractérisée en ce que cette boîte à produits:
- a une forme aplatie et allongée le long de la paroi cylindrique du tambour de manière que le volume de stockage momentané du produit pulvérulent ait une faible épaisseur, dans la direction des rayons du tambour, par rapport aux autres dimensions de ce volume de stockage, assurant ainsi au produit pulvérulent un stockage en nappe;
- et comporte, à son extrémité inférieure, une ouverture permanente terminée par un ressaut ne laissant pas tomber la poudre sèche, mais laissant s'échapper le mélange eau + poudre sous l'action de l'anneau d'eau, le boîte étant ainsi vidée du produit pulvérulent par un lavage par circulation d'eau le long de la nappe de poudre.

Dans un mode de réalisation la boîte à poudre est amovible et vient se fixer dans la cuve par exemple par un système à glissière. Cette amovibilité permet de la remplacer à volonté, par une boîte à produit liquide de même forme générale mais en différant, bien entendu, par le fait qu'elle est étanche pour retenir le produit liquide en dehors des périodes de formation de l'anneau d'eau.

D'autres objets, caractéristiques et résultats de l'invention ressortiront de la description suivante donnée à titre d'exemple non limitatif, et illustrée par les figures annexées qui représentent très schématiquement:
- la figure 1, une premier mode de réalisation d'une machine à laver comportant une boîte à produit pulvérulent conforme à l'invention;
- la figure 2, une variante d'exécution dans laquelle la boîte à produit pulvérulent de la figure 1 est amovible;
- la figure 3, la variante de la figure 2 dans laquelle la boîte amovible est remplacée par une boîte à produit liquide;
- la figure 4, une vue en coupe de la boîte de la figure 3.

On a très schématiquement représenté sur la figure 1, l'habillage 1 d'une machine à laver le linge comportant un tambour 2 à axe horizontal tournant dans une cuve 3 étanche et destinée à recevoir l'eau de lavage ou de rinçage. On voit sur cette figure que la partie supérieure de la cuve 3 s'ouvre par une ouverture 4, cette ouverture étant par exemple reliée au reste de l'habillage de la machine 1 par des soufflets d'étanchéïté 5. On n'a pas représenté ici, pour ne pas alourdir la figure, la partie supérieure de l'habillage de la machine, non plus que le couvercle permettant de la fermer. Quant au tambour 3, une porte, également non représentée, permet l'introduction du linge.

On a représenté ici de façon plus détaillée ce qui constitue la partie caractéristique d'une machine conforme à l'invention, à savoir sa boîte à poudre 6.

On voit clairement sur cette figure 1 que la boîte à poudre 6 conforme à l'invention est située vers la partie supérieure de la machine entre une partie de la cuve 3 légèrement en protubérance 7 par rapport au reste de la cuve, et la paroi cylindrique du tambour 2. Cette partie de la cuve 3 en protubérance 7 vient se raccorder à l'ouverture 4 de la cuve 3.

La boîte à poudre 6 comprend essentiellement un fond 8 épousant approximativement la paroi cylindrique du tambour 2, ce fond 8 formant boîte avec trois parois latérales. Les deux parois latérales telles que 9 qui forment les côtés de la boîte à poudre peuvent, dans un exemple de réalisation, être les moyens par lesquels cette boîte à poudre est accrochée à la face supérieure de la protubérance 7 de la cuve. Quant à la troisième paroi latérale, il s'agit de la paroi verticale 10 qui déborde, comme illustré sur la figure, dans l'ouverture 4 de la cuve. L'espace 11 laissé entre l'ouverture de la cuve et la paroi verticale 10 de la boîte, va permettre lorsque la porte de la machine est ouverte, l'introduction de la poudre dans la boîte 6. Quant à la partie inférieure 12 du fond de la boîte 6, elle n'est pas fermée; elle s'ouvre en effet directement dans la cuve 3. Ceci permettra l'évacuation du mélange eau + poudre dans la cuve comme on le verra plus loin.

Toutefois, pour éviter que la poudre lors de son introduction pas l'espace supérieur 11 ne tombe directement dans la cuve, au lieu d'être retenue tant que le cycle de lavage proprement dit n'est pas commencé, on a prévu au fond de la boîte un ressaut pour retenir la poudre sèche et l'empêcher de tomber dans la cuve. Le ressaut est réalisé, dans l'exemple illustré ici, par une nervure 13 faisant légèrement remonter le fond de la boîte à poudre vers la paroi supérieure de la cuve. La coopération de cette nervure 13 et d'un auget 14, situé à une certaine distance du fond 8 de la boîte, réalise un étranglement améliorant la retenue de la poudre sèche.

L'auget 14 peut par exemple être fixé directement sur la partie supérieure de la cuve (protubérance 7),'soit être fixé sur les parois latérales 9 de la boîte à poudre 6. Cet auget 14 peut encore être réalisé par un contre-embouti approprié dans la cuve.

Quel que soit son mode de fixation, cet auget est disposé de façon que, coopérant avec la nervure 13 du fond de la boîte, il empêche l'écoulement de la poudre sèche, tandis qu'il laisse entre lui-même et le fond de la boîte un espace suffisant pour que s'évacue convenablement le mélange eau + poudre lors de l'alimentation en eau de la boîte à poudre 6.

Quant au fond 8 de cette boîte à poudre 6, il est muni de plusieurs ouvertures telles que les ouïes 20. Ces ouïes 20 sont dimensionnées de façon à ne pas laisser passer la poudre sèche, mais à laisser passer l'eau qu'amènera l'anneau d'eau tel qu'il sera décrit plus loin. Ces ouïes peuvent par exemple être réalisées en découpant, sur trois côté seulement, des petits rectangles dans le fond 8 de la boîte à poudre, et en repliant ces petits rectangles vers l'intérieur de cette boîte. Ainsi les ouvertures 20 sont ménagées pour le passage de l'eau; la poudre sèche est en même temps retenue par ces parties repliées du fond 8. Ces ouïes peuvent aussi avoir une disposition telle qu'elles retiennent la poudre suivant la forme du talus.

Il est encore possible, comme illustré ici, de ménager de telles ouvertures sur la paroi verticale 10 de la boîte 6. Ces ouvertures 21 faciliteront encore l'entrée de l'eau dans la boîte à poudre.

Dans l'exemple de réalisation décrit ici, on voit que la partie centrale de la paroi verticale 10 et la partie voisine du fond 8 de la boîte à poudre forment une protubérance 22 dans cette boîte, ce qui se traduit par un creux du côté du tambour. Ce creux 22 va permettre, dans certains types de machines, où la porte du tambour lorsqu'elle s'ouvre vient glisser le long du tambour, de passer la main entre la boîte à poudre et le tambour pour attraper la porte et la refermer. Cette disposition n'est pas forcément nécessaire dans tous les types de machines. Elle l'est uniquement lorsqu'il faut pouvoir aller chercher la porte du tambour sous la boîte à poudre.

Le fonctionnement de la machine conforme à l'invention est le suivant.

Une fois que le linge a été introduit dans le tambour, sa porte refermée, la poudre de lavage introduite dans la boîte à poudre 6, et la porte de la machine (non représentée ici) refermée, le cycle de lavage va commencer.

Lorsqu'il va être nécessaire d'introduire la poudre P dans la cuve de lavage, le programmateur commande l'introduction d'une certaine quantité d'eau dans la cuve 3, et la mise en rotation du tambour dans le sens indiqué par la flèche F, à une vitesse suffisante pour qu'il se crée un anneau d'eau E autour du tambour 2. Cet anneau d'eau E va créer des projections d'eau qui, grâce à la constitution de la boîte à poudre 6 qui vient d'être décrite, vont rapidement venir laver complètement l'intérieur de la boîte à poudre 6. Le mélange eau + poudre (E + P) ainsi formé tombant rapidement par l'ouverture inférieure 12 dans la cuve 3.

Il est clair que la forme relativement aplatie de cette boîte à poudre 6 fait qu'il très peu de se créer des paquets de poudre humidifiés qui seraient longs à se dissoudre et à. tomber dans la cuve. Grâce à la coopération des nombreuses ouvertures telles que 20 et 21 pratiquées dans la boîte à poudre 6, et la forme relativement aplatie de cette boîte à poudre, toute la poudre est très rapidement entraînée par l'ouverture 12 dans la cuve 3.

Ainsi la boîte à poudre qui vient d'être décrite présente non seulement l'avantage d'être très peu encombrante en épousant pratiquement la forme du tambour, mais encore permet d'évacuer facilement et rapidement toute la poudre contenue dans la boîte 6.

Dans l'exemple décrit ici on a représenté une machine comportant une seule boîte à poudre 6 placée sur un côté de la machine. Il est clair qu'il est possible d'en disposer une seconde symétrique à celle-ci du côté opposé 30 de la cuve. Cette deuxième boîte, pour être vidée, nécessiterait une rotation rapide du tambour dans le sens contraire de celui de la flèche F. Il est ainsi possible de prévoir une machine comportant par exemple une boîte à poudre de prélavage et une boîte à poudre de lavage.

Il est encore possible de disposer sur le côté 30 opposé à la boîte à poudre 6, une boîte à produit d'un modèle plus classique, destinée par exemple à recevoir un produit liquide.

La figure 2 représente schématiquement une variante de la boîte à poudre décrite à l'occasion de la figure 1, la caractéristique essentielle de cette variante étant que cette boîte à poudre est amovible.

De manière générale les éléments tant de la machine que de la boîte à poudre qui sont identiques, ou pratiquement identiques, à ceux de la figure 1 sont indiqués par les mêmes repères.

La boîte à poudre 6 qui, dans la figure 1, était fixée à la construction même de la machine, à la cuve 3 sous la partie protubérante 7 est, ici, remplacée par une boîte 31 montée amovible par un système de glissières.

Pour cela, par exemple, une pièce 33 comportant des glissières 34 est fixée sous la face supérieure 32 de la partie protubérante 7 de la cuve 3. Quant à la boîte à poudre 31, sa constitution générale est la même que celle décrite figure 1, à ceci près qu'elle comporte, en haut de ses faces latérales 9 des parties repliées 35 qui vont venir se loger dans les glissières 34 lors de la mise en place de la boîte 31 dans son logement 7. Le positionnement correct de la boîte dans son logement sera assuré lorsque la paroi arrière 36 viendra s'appuyer sur la paroi correspondante 37 du logement 7 de la cuve. Ce positionnement correct présente une certaine importance dans la mesure où il influe sur la distance entre la nervure 13 du fond de la boîte et l'auget 14 solidaire de la cuve, laquelle distance influe sur la bonne retenue de la poudre sèche par l'effet de "talus".

Dans l'exemple de réalisation illustré ici la pièce 33 qui comporte les glissières 34 comporte également l'auget 14 dont la mise en place est ainsi facilitée.

La figure 3 illustre schématiquement comment la boîte à poudre amovible de la figure 2 peut être remplacée très facilement par une boîte à produit 40 de même forme générale c'est-à-dire allongée, assez plate et à glissières 35, mais destinée à recevoir un produit liquide, et donc étanche.

Cette boîte 40 ne comporte bien entendu pas les ouvertures que comportait la boîte 31, pas plus les ouvertures inférieures d'entrée d'eau de l'anneau d'eau 20 et 21, que l'ouverture 12 de départ du mélange est + poudre. Elle est au contraire étanche pour retenir convenablement le produit liquide en dehors de la présence de l'anneau d'eau d'évacuation. Pour une bonne étanchéïté elle est refermée à sa partie supérieure par une paroi supplémentaire 41 qui se poursuit jusqu'à la paroi arrière 36 de la boîte et s'y relie de façon étanche. La partie inférieure de cette paroi 41 présente un décrochement 42 de manière à permettre le positionnement convenable de la boîte malgré la présence de l'auget 14 solidaire de la pièce 33 supportant les glissières 34.

Dans la version illustrée sur la figure 3 et la vue en coupe de la figure 4, la boîte à produit liquide se vide, sous l'action de l'anneau d'eau, par un système de siphon 44.

Pour cela, l'utilisateur, avant la mise en marche de la machine, remplit la boîte à liquide 40 jusqu'à la hateur correspondant à l'axe 43 (figure 4). Le siphon 44, est logé à l'intérieur de la boîte 40 et comporte un tuyau intérieur 45 dont la partie inférieure s'ouvre dans la cuve pour l'évacuation du mélange eau + liquide et dont la partie supérieure est également ouverte pour l'effet de siphon, et un tuyau extérieur 46 autour du tuyau 45. La partie supérieure 47 du tuyau extérieur 46 située au-dessus de niveau de remplissage maximal 43 est fermée et sa partie inférieure est ouverte autour du tuyau 45.

Dans cette variante où la boîte à produit est étanche l'eau de l'anneau d'eau servant à l'évacuation du produit entre uniquement par l'ouverture supérieure 48 de la boîte, c'est-à-dire l'ouverture servant à l'introduction du liquide dans la boîte. L'entrée de l'eau d'évacuation est donc moins rapide et moins répartie qu'elle ne l'est dans les boîtes à poudre des figures 1 et 2; ceci ne présente pas d'inconvénient dans la mesure où le liquide ne risque pas de se mettre en paquet comme le risque une poudre.

Lorsque l'anneau d'eau vient remplir la boîte 40, le niveau monte au-dessus de l'axe 43, le liquide monte dans le tuyau 46 au-dessus du niveau 43 et le siphon s'amorce. La boîte à produit est alors complètement vidée par l'effet de siphon.

Ici encore, comme dans le cas de la figure 1, il est clair qu'une boîte à produit peut être disposée de l'autre côté de la cuve et vidée par un anneau d'eau en sens contraire provoqué par la rotation du tambour en sens inverse de la flèche F.

## Revendications

1. Machine à laver le linge comportant un tambour (2) tournant dans une cuve (3) autour d'un axe horizontal, et au moins une boîte (6) logée entre le tambour (2) et la partie supérieure de la cuve (3) pour le stockage momentané de produits pulvérulents de traitement (P), et débordant dans une zone d'ouverture (4) de la machine de manière à pouvoir recevoir le produit pulvérulent à stocker, l'évacuation de ces produits dans la cuve (3) se faisant, sur commande, par formation d'un anneau d'eau (E) autour du tambour tournant dans la cuve contenant de l'eau et introduction de cette eau dans la boîte à produits (6) dont le fond (8) épouse la forme du tambour, machine caractérisée en ce que cette boîte à produits (6):
- a une forme aplatie et allongée le long de la paroi cylindrique du tambour (2) de manière que le volume de stockage momentané du produit pulvérulent (P) ait une faible épaisseur, dans la direction des rayons du tambour (2), par rapport aux autres dimensions de ce volume de stockage, assurant ainsi au produit pulvérulent un stockage en nappe;
- et comporte, à son extrémité inférieure, une ouverture (12) permanente terminée par un ressaut ne laissant pas tomber la poudre sèche (P), mais laissant s'échapper le mélange eau + poudre (E + P) sous l'action de l'anneau d'eau (E), le boîte étant ainsi vidée du produit pulvérulent (P) par un lavage par circulation d'eau le long de la nappe de poudre.

2. Machine à laver selon la revendication 1, caractérisée en ce que la boîte à produits (6) comporte plusieurs ouvertures ne laissant pas sortir la poudre (P) sèche, mais permettant à l'eau (E) de l'anneau d'eau d'entrer à l'intérieur.

3. Machine à laver selon la revendication 2, caractérisée en ce que le fond (8) de la boîte (6) voisin de la surface cylindrique du tambour (2) comporte plusieurs ouvertures (20) permettant le passage de l'eau vers l'intérieur de la boîte (6) mais ne permettant pas le passage de la poudre (P) vers l'extérieur.

4. Machine à laver le linge selon la revendication 1, 2 ou 3, caractérisée en ce que la partie de la boîte à poudre (6) débordant dans la zone d'ouverture (4) de la machine se termine par une paroi verticale (10) comportant des ouvertures (21) permettant le passage de l'eau (E) vers l'intérieur de la boîte à poudre (6), mais ne permettant pas le passage de la poudre (P) vers l'extérieur.

5. Machine selon la revendication 1, 2, 3 ou 4, caractérisée en ce que le fond (8) formant la surface inférieure de la boîte à poudre (6) se termine, à l'extrémité inférieure de ladite boîte, par une nervure (13) formant le ressaut de retenue de la poudre sèche (P).

6. Machine à laver selon la revendication 5, caractérisée en ce que l'ouverture (12) de l'extrémité inférieure de la boîte à poudre (6) est allongée parallèlement à l'axe du tambour (2) et est délimitée à sa partie supérieure par un auget (14) réalisant avec la nervure (13) un étranglement du fond de la boîte.

7. Machine à laver selon l'une des revendications 1 à 6, caractérisée en ce que, le tambour (2) ayant une porte à manoeuvrer de l'intérieur de l'ouverture (4) de la machine, la partie de la boîte à poudre (6) débordant dans cette zone d'ouverture (4) comporte un creux (22) dégageant dans l'ouverture (4) de la machine un passage pour la manoeuvre de la porte de tambour (2).

8. Machine à laver selon l'une quelconque des revendications 1 à 7, caractérisée en ce que la boîte à poudre est une boîte amovible (31).

9. Machine à laver selon ·la revendication 8, caractérisée en ce que la partie (7) de cuve (3) sous laquelle est logée la boîte à poudre comporte des glissières (34) dans lesquelles coulisse la boîte à poudre (31) munie, à cet effet, de parties (35) susceptibles de coulisser dans les glissières (34).

10. Machine à laver selon la revendication 9, caractérisée en ce que la boîte à poudre amovible (31) est remplaêable par une boîte à produit liquide (40) ayant la même forme générale que la boîte à poudre amovible (31), et dont le ressaut est constitué par un système de siphon (44 à 47) permettant le vidage de la boîte à produit liquide par l'anneau d'eau.

## Patentansprüche

1. Wäsche-Waschmaschine mit einer Trommel (2), die in einer Wanne (3) um eine waagerechte Achse rotiert, und wenigstens einem zwischen der Trommel (2) und dem oberen Teil der Wanne (3) untergebrachten Kasten (6) zum vorübergehenden Speichern von pulverartigen Behandlungsprodukten (P), welcher bis in eine Öffnungszone (4) der Maschine hinüberreicht, so daß er das pulverartige zu speichernde Produkt aufnehmen kann, wobei die Abführung dieser Produkte in die Wanne (3) gesteuert durch Bildung eines Wasserringes (E) um die in der Wasser enthaltenden Wanne rotierende Trommel herum und durch die Einleitung dieses Wassers in den Produktkasten (6) erfolgt, dessen Boden (8) an die Form der Trommel angeschmiegt ist, wobei die Maschine dadurch gekennzeichnet ist, daß dieser Produktkasten (6):
- eine abgeflachte und entlang der zylindrischen Wand der Trommel (2) gestreckte Form aufweist, dergestalt, daß das Volumen zur kurzzeitigen Speicherung des pulverartigen Produktes (P) eine geringe Dicke in der Radialrichtung der Trommel (2) verglichen mit den anderen Abmessungen dieses Speichervolumens aufweist, wodurch eine schichtartige Speicherung des pulverartigen Produktes gewährleistet wird;
- und an seinem unteren Ende eine bleibende Öffnung (12) umfaßt, die in einem Ansatz endet, welcher das trockene Pulver (P) nicht herausfallen läßt, jedoch unter der Wirkung des Wasserringes (E) das Wasser-Pulver-Gemisch (E + P) austreten läßt, wobei das pulverartige Produkt (P) so aus dem Kasten durch Auswaschen aufgrund der Wasserströmung entlang der Pulverschicht entleert wird.

2. Waschmaschine nach Anspruch 1, dadurch gekennzeichnet, daß der Produktkasten (6) mehrere Öffnungen aufweist, die das trockene Pulver (P) nicht austreten lassen, jedoch den Eintritt des Wassers (E) aus dem Wasserring in das Innere zulassen. ⁻

3. Waschmaschine nach Anspruch 2, dadurch gekennzeichnet, daß der Boden (8) des Kastens (6) in der Nähe der zylindrischen Oberfläche der Trommel (2) mehrere Öffnungen (20) umfaßt, die den Durchgang des Wassers zum Inneren des Kastens (6) zulassen, den Durchtritt des Pulvers (P) nach außen jedoch nicht zulassen.

4. Wäsche-Waschmaschine nach einem der Ansprüche 1, 2 und 3, dadurch gekennzeichnet, daß derjenige Teil des Pulverkastens (6), welcher bis in die Öffnungszone (4) der Maschine hineinreicht, mit einer senkrechten Wand (10) endet, die Öffnungen (21) für den Durchtritt des Wassers (E) zum Innenraum des Pulverkastens (6) zulassen, den Austritt des Pulvers (P) nach außen jedoch nicht zulassen.

5. Maschine nach einem der Ansprüche 1, 2, 3 und 4, dadurch gekennzeichnet, daß der die untere Oberfläche des Pulverkastens (6) bildende Boden (8) an dem unteren Ende des genannten Kastens in einer Rippe (13) endet, die den Ansatz zum Rückhalten des trockenen Pulvers (P) bildet.

6. Waschmaschine nach Anspruch 5, dadurch gekennzeichnet, daß die Öffnung (12) am unteren Ende des Pulverkastens (6) parallel zur Achse der Trommel (2) gestreckt und an ihrem oberen Teil durch eine Mulde (14) begrenzt ist, welche mit der Rippe (13) eine Verengung des Kastenbodens bildet.

7. Waschmaschine nach einem der Ansprüche 1 bis 6, dadurch gekennzeichnet, daß derjenige Teil des Pulverkastens (6), der bis in diese Öffnungszone (4) hineinreicht, wenn die Trommel (2) eine Tür aufweist, die von der Innenseite der Maschineöffnung (4) her zu betätigen ist, eine Höhlung (22) umfaßt, die in der Maschinenöffnung (4) einen Durchgang für die Handhabung der Tür füi die Trommel (2) freiläßt.

8. Waschmaschine nach einem der Ansprüche 1 bis 7, dadurch gekennzeichnet, daß der Pulverka. sten ein entfernbarer Kasten (31) ist.

9. Waschmaschine nach Anspruch 8, dadurch gekennzeichnet, daß derjenige Teil (7) der Wanne (3), unter welchem der Pulverkasten angebracht ist, Schiebeführungen (34) aufweist, in denen der Pulverkasten (31) gleitet, der zu diesem Zweck mit Teilen (35) versehen ist, welche in den Schiebeführungen (34) gleiten können.

10. Waschmaschine nach Anspruch 9, dadurch gekennzeichnet, daß der entfernbare Pulverkasten (31) durch einen Kasten für ein flüssiges Produkt (40) ersetzbar ist, der allgemein dieselbe Form wie der entfernbare Pulverkasten (31) aufweist und dessen Ansatz durch ein Siphonsystem (44-47) gebildet ist, der die Entleerung des Kastens für ein flüssiges Produkt durch den Wasserring gestattet.

## Claims

1. Laundry washing machine comprising a drum (2) rotating within a vessel (3) about a horizontal axis and at least one box (6) lodged between the drum (2) and the upper portion of the vessel (3) for momentarily storing powdery treatment products (P), and reaching into an opening zone (4) of the machine in a manner to be capable of receiving the powdery product to be stored, the evacuation of these products into the vessel (3) being performed, upon control, by forming a water ring (E) about the drum rotating within the vessel containing water and by the introduction of this water into the product box (6) the bottom of which (8) closely follows the shape of the drum, the machine being characterized in that this product box (6):
- has a flattened shape elongated along the cylindrical wall of the drum (2) in such a manner that the momentary storage volume of the powdery product (P) has a reduced thickness in the radial direction of the drum (2) compared to the other dimensions of this storage volume, thus ensuring that the powdery product is stored in the shape of a layer;
- and comprises at its lower end a permanent opening (12) ending in a raised member not permitting the dropping of the dry powder (P) but permitting the passage of the water and powder mixture (E + P) under the action of the water ring (E), the box being thus emptied of the powdery product (P) by being washed out by the water flow along the layer of powder.

2. Washing machine according to claim 1, characterized in that the product box (6) comprises a plurality of openings not permitting the passage of the dry powder (P) but permitting the water (E) of the water ring to penetrate inside.

3. Washing machine according to claim 2, characterized in that the bottom (8) of the box (6) in the neighborhood of the cylindrical surface of the drum (2) comprises a plurality of openings (20) permitting the passage of water inside the box (6) but not permitting the powder (P) to pass outside.

4. Laundry washing machine according to claims 1, or 3, characterized in that that portion of the powder box (6) reaching into the opening zone (4) of the machine terminates in a vertical wall (10) comprising openings (21) permitting the passage of the water (E) inside the powder box (6) but not permitting the powder (P) to pass outside.

5. Machine according to claims 1, 2, 3 or 4, characterized in that the bottom (4) forming the lower surface of the powder box (6) terminates at the lower end of said box in a rib (13) forming said raised member for retaining the dry powder (P).

6. Washing machine according to claim 5, characterized in that the opening (12) of the lower end of the powder box (6) is elongated in a direction parallel to the axis of the drum (2) and is defined at its upper portion by a basin (14) forming with the rib (13) a constriction of the bottom of the box.

7. Washing machine according to any of claims 1 to 6, characterized in that, the drum (2) having a door to be operated from inside of the opening (4) of the machine, that portion of the powder box (6) reaching into this opening zone (4) comprises a hollow (22) leaving in the opening (4) of the machine a passage for manipulation of the door of the drum (2).

8. Washing machine according to any of claims 1 to 7, characterized in that the powder box is a removable box (31).

9. Washing machine according to claim 8, characterized in that the portion (7) of the vessel (3) under which the powder box is lodged comprises sliding guides (34) wherein said powder box (31) slides which is, to this end, provided with members (35) susceptible to slide within the sliding guides (34).

10. Washing machine according to claim 9, characterized in that the removable powder box (31) is replaceable by a liquid product box (40) having the same general shape as the removable powder box (31) and the raised member of which is formed of a siphon system (44 to 47) permitting the liquid product box to be emptied by the water ring.
